# EUROPÄISCHE PATENTSCHRIFT

(11) **EP 4 335 528 B1**
(45) Veröffentlichungstag und Bekanntmachung des Hinweises auf die Patenterteilung: **17.12.2025**
(21) Anmeldenummer: 23196378.6
(22) Anmeldetag: 08.09.2023
(51) Int. Cl.: A63C 19/06, A63C 19/08

(54) **LINIENSYSTEM FÜR MARKIERUNGSLINIEN, INSBESONDERE FÜR SANDVERFÜLLTE KUNSTRASENTENNISPLÄTZE**
LINE SYSTEM FOR MARKING LINES, IN PARTICULAR FOR SAND-FILLED SYNTHETIC GRASS TENNIS COURTS
SYSTÈME DE LIGNES POUR LIGNES DE MARQUAGE, EN PARTICULIER POUR TERRAINS DE TENNIS EN GAZON SYNTHÉTIQUE REMPLIS DE SABLE

(30) Priorität: 08.09.2022 CH 10492022
(43) Veröffentlichungstag der Anmeldung: 13.03.2024
(73) Patentinhaber: Joseph Tennisplatzbau AG, 7023 Haldenstein (CH)
(72) Erfinder: Joseph, David, 7206 Igis (CH)
(74) Vertreter: Swisspat Riederer Hasler Patentanwälte AG

(56) Entgegenhaltungen:
- EP-B1- 0 100 560
- DE-A1- 1 578 706
- FR-A1- 2 986 714
- KR-B1- 100 823 455

## Beschreibung

### TECHNISCHES GEBIET DER ERFINDUNG

Die Erfindung umfasst ein auf eine Kunstrasenhöhe anpassbares Markierungsliniensystem gemäss Oberbegriff des Anspruchs 1. Das Markierungsliniensystem eignet sich insbesondere für sandverfüllte Kunstrasentennisplätze.

### HINTERGRUND DER ERFINDUNG

Häufig eingesetzte Markierungslinien für Tennisplätze werden aus flexiblem Hartplastik hergestellt. Je nach Platzart, werden die Markierungslinien mit Nägeln direkt im Boden verankert oder auf eine Leistensystem aufgesetzt, welches am Boden verankert ist. Vor allem bei Sandplätzen werden Markierungslinien mit Nägeln direkt im Boden verankert. Kunstrasen unterliegt einer starken Abnutzung, wodurch die Dicke bzw. Höhe der Kunstrasendecke allmählich abnimmt. Die Markierungslinien hingegen weisen kaum Abnutzung auf. Mit der Zeit können Markierungslinien über die Rasenoberfläche hinausragen oder sich lösen, weil die Höhe des Kunstrasens aufgrund der Abnutzung abgenommen hat.

Für mit Sand verfüllte Kunstrasen gibt es heutzutage Markierungsliniensysteme mit höhenverstellbaren Markierungslinien, wie zum Beispiel in der Offenlegungsschrift EP 2 957 329 B1 beschrieben. Das Markierungsliniensystem gemäss EP 2 957 329 B1 erlaubt eine Anpassung der Markierungslinienhöhe an die Kunstrasenhöhe, um der fortschreitenden Abnutzung des Kunstrasens Rechnung zu tragen. Dieses Markierungsliniensystem weist Schraubverbindungen auf, welche als Verankerung und gleichzeitig Abstandselemente zwischen einem unteren Profilteil und einem oberen Profilteil dienen. Das obere Profilteil kann mittels dieser Schrauben gegenüber dem unteren Profilteil höhenverstellt werden. Beim Montieren kann dies einen gewissen Zeitaufwand bedeuten. Zudem sind Schraubverbindungen in einer Umgebung mit Sand heikel, da diese das Verschrauben stören kann.

Aus der Patentschrift KR 100 823 455 B1 ist ein Linienanzeigesystem für einen Spielplatz bekannt beinhaltend eine Deckleiste und eine Grundleiste mit einem Längskanal zum Ableiten von Wasser zu erzielen. Die Deckleiste ist dabei in den beiden seitlichen den Kanal bildenden Wänden verhakt, was zudem verhindert, dass Fremdstoffe in den Kanal gelangen. Dieses System kommt ohne Schraubverbindungen aus, ist jedoch nicht höhenanpassbar ausgelegt.

Weiter zeigt die Offenbarungsschrift DE 1 578 706 A ein Profilschienensystem zur dauerhaften Spielfeldmarkierung, das mittels Ankerseilen und Heringen im Spielfeld ortsfest verankert wird, wobei sich das System aus einer Grundschiene mit an ihrer Unterseiten wenigstens einem in das Erdreich ragenden Ankersteg and und auf der Oberseite einem auswechselbaren das Spielfeld markierenden Überzug. Dieses System kommt ebenfalls ohne Schraubverbindungen aus, ist jedoch ebenfalls nicht höhenanpassbar ausgelegt.

### AUFGABE

Es ist eine Aufgabe der vorliegenden Erfindung, ein alternatives Markierungsliniensystem, d.h. ein alternatives Markierungsliniensystem, für Kunstrasen, insbesondere für mit Sand verfüllte Kunstrasen bzw. Kunstrasentennisplätze, bereitzustellen. Es soll insbesondere ein kostengünstiges und möglichst einfaches Liniensystem bereit gestellt werden. Aufgabe der vorliegenden Erfindung ist es auch, ein Liniensystem bereitzustellen, welches an eine sich verändernde Kunstrasenfläche, insbesondere an eine in ihrer Dicke abnehmende Kunstrasenfläche, möglichst einfach angepasst werden kann. Im Weiteren soll ein Überstehen von Markierungslinien verhindert werden. Ein derartiges Liniensystem soll zudem kostengünstig sein und einfach und robust aufgebaut sein. Mit einem solchen System sollen die eingangs genannten Nachteile weitgehend behoben oder zumindest teilweise vermieden werden.

### BESCHREIBUNG

Diese und andere Ziele werden durch die Merkmale der unabhängigen Patentansprüche erreicht. Weiterbildungen und/oder vorteilhafte Ausführungsvarianten der Erfindung sind Gegenstand der abhängigen Patentansprüche.

Diese Erfindung erfüllt die vorhergehenden Erfordernisse, indem sie ein Liniensystem für Kunstrasentennisplätze, insbesondere für sandverfüllte Kunstrasentennisplätze, bereitstellt, das Liniensystem beinhaltend mindestens ein erstes Profilteil und mindestens ein zweites Profilteil, welche längsseitig miteinander verbindbar sind, indem das mindestens eine zweite Profilteil auf das mindesten eine erste Profilteil aufgesetzt wird, sodass das mindestens eine erste Profilteil als bodenseitige Stützhalterung für das mindestens eine zweite Profilteil dient,
- wobei das erste Profilteil eine longitudinale Bodenstützstruktur aufweist, von welcher eine erste longitudinale Greifstruktur (vorzugsweise in Form von zumindest zwei longitudinalen Schenkeln) abstehet,
- wobei das zweite Profilteil eine longitudinale Leistenstruktur aufweist, von welcher eine zweite longitudinale Greifstruktur (vorzugsweise in Form von zumindest zwei longitudinalen Schenkeln) abstehet,
- wobei die Ausführungen (insb. die Abmessungen) der ersten longitudinalen Greifstruktur und der zweiten longitudinalen Greifstruktur (insbesondere die Schenkelabstände und Schenkelausrichtung der ersten longitudinalen Greifstruktur und der zweiten longitudinalen Greifstruktur) derart aufeinander abgestimmt sind, dass das zweite Profilteil auf das erste Profilteil aufsteckbar und/oder aufklemmbar ist, indem die longitudinale Greifstruktur des einen Profilteils in die longitudinale Greifstruktur des anderen Profilteils eingreift (bzw. insbesondere die Schenkel des einen Profilteils in die Schenkel des anderen Profilteils eingreifen). Hierbei zeichnet sich das Liniensystem dadurch aus, dass in Querschnittansicht der Profilteile die erste longitudinale Greifstruktur derart über die longitudinale Bodenstützstruktur hinausragt (bzw. insbesondere die Schenkel des ersten Profilteils derart über die longitudinale Bodenstützstruktur hinausragen), dass in zusammengesetztem Zustand der Profilteile die erste longitudinale Greifstruktur des ersten Profilteils (bzw. insbesondere die Schenkel des ersten Profilteils) die longitudinale Leistenstruktur und damit das zweite Profilteil über der Bodenstützstruktur und von der Bodenstützstruktur beabstandet trägt.

Das Liniensystem, insbesondere dessen unteres Profilteil (13), ist derart ausgeführt, dass es abtragbar ist (z.B. durch Abschleifen), insbesondere wenn es auf einem Platz ausgelegt ist, um nach dem Abtragen eine weniger hohe Markierungslinie zu definieren als vor dem Abtragen. Damit ist das Liniensystem einer sich abnutzenden Kunstrasenhöhe bzw. einer sich verringernden Kunstrasenhöhe anpassbar.

Die Greifstrukturen des ersten Profilteiles und die Leistenstruktur des zweiten Profilteils in zusammengesetztem Zustand der beiden Profilteile definieren eine gewisse Markierungslinienhöhe. Die Greifstrukturen des ersten Profilteiles definieren im zusammengesetzten Zustand der beiden Profilteile die Markierungslinienhöhe, insbesondere indem abhängig von der Länge der Greifstrukturen in Queransicht die Höhenposition der Leistenstruktur über dem Boden definiert ist und damit in Konsequenz die Markierungslinienhöhe insgesamt bestimmt ist.

Durch das Hinausragen der ersten longitudinalen Greifstruktur (bzw. insbesondere durch das Hinausragen der der Schenkel des ersten Profilteils) über die longitudinale Bodenstützstruktur ragt die erste longitudinale Greifstruktur bzw. ragen die Schenkel des ersten Profilteils in Ebenen vor, welche über der Bodenstützstruktur liegen.

Aufgrund des Hinausragens der ersten longitudinalen Greifstruktur bzw. deren Schenkel über die Bodenstützstruktur kann gewährleistet werden, dass, wenn das erste Profilteil auf den Grund montiert ist, die erste longitudinale Greifstruktur bzw. die Schenkel des ersten Profilteils, welche sozusagen vom Boden abstehen, von oben her abgehobelt, abgefräst, abgehobelt oder abgeschliffen werden können, ohne dass das erste Profilteil dabei zerstört wird und/oder seinen Zusammenhalt verliert. Insbesondere verliert die Bodenstützstruktur beim Abhobeln, Abfräsen oder Abschleifen seine Stützfunktion nicht, sondern bleibt intakt. Durch Abhobeln, Abfräsen oder Abschleifen kann somit die Höhe des ersten Profilteils bei Bedarf verringert werden und damit die Höhe der Markierungslinie auf einen sich über die Jahre sinkenden Kunstrasenboden angepasst werden. Die Linienhöhe hängt also wesentlich von der Abmessung des ersten Profilteils bzw. von der Abmessung der ersten longitudinalen Greifstruktur ab.

Zum Zweck des Abhobelns bzw. Abfräsens oder Abschleifens wird vor dem Abhobeln bzw. Abfräsen oder Abschleifen des ersten Profilteils das zweite Profilteil entfernt und nach dem Abhobeln bzw. Abfräsen oder Abschleifen wieder aufgesetzt. Bezugsweise es kann zu dieser Gelegenheit das bisherige zweite Profilteil mit einem neuen zweiten Profilteil ersetzt werden, falls nötig. Das Mass, um welches die Höhe des Liniensystems und damit einer Markierungslinie (noch) verändert werden kann, kann durch den Unterschied der Abmessungen der longitudinalen Greifstrukturen bzw. der Schenkel des ersten Profilteils und des zweiten Profilteils vorgegeben sein. Zweckmässigerweise weist die erste longitudinale Greifstruktur eine erste Kontaktfläche und die zweite longitudinale Greifstruktur eine zweite Kontaktfläche auf, wobei in Querschnittsansicht des jeweiligen Profilteils die Kontaktfläche der ersten longitudinalen Greifstruktur länger ausgebildet ist als die Kontaktfläche der zweiten longitudinalen Greifstruktur. Vorzugsweise ist die erste Kontaktfläche um wenigstens 30% oder bevorzugt wenigstens 50% der Länge der zweiten Kontaktfläche länger.

Das erfindungsgemässe Liniensystem eignet sich insbesondere für Markierungslinien auf Kunstrasentennisplätzen. Ganz besonders gut geeignet ist es für sandverfüllte Kunstrasentennisplätze.

Die im Folgenden angeführten vorteilhaften Ausführungsvarianten führen allein oder in Kombination miteinander zu weiteren Verbesserungen des erfindungsgemässen Liniensystems.

Zweckmässigerweise ist in Querschnittansicht des jeweiligen Profilteils gesehen die zweite longitudinale Greifstruktur kürzer ausgebildet als die erste longitudinale Greifstruktur bzw. sind die Schenkel des zweiten Profilteils kürzer ausgebildet als die Schenkel des ersten Profilteils.

Weiter zweckmässig ist, dass in Querschnittansicht des jeweiligen Profilteils die zweite longitudinale Greifstruktur weiter ausgeführt ist als die erste longitudinale Greifstruktur. Dadurch kann mittels des zweiten Profilteils (bzw. der zweiten longitudinalen Greifstruktur bzw. den Schenkeln des zweiten Profilteils) das erste Profilteil (bzw. die erste longitudinale Greifstruktur bzw. die Schenkel des ersten Profilteils) umgriffen bzw. geklammert werden. Dies hat den Vorteil, dass in zusammengesetztem Zustand das zweite Profilteil mittels der zweiten longitudinale Greifstruktur das erste Profilteil bzw. die erste longitudinale Greifstruktur über den Querschnitt gesehen von aussen her bzw. die longitudinalen Seiten des ersten Profilteils von seitlich aussen her klemmt bzw. umklammert.

Zweckmässig ist auch, dass die Profilteile in Querschnittansicht gesehen derart ausgeführt sind, dass die Greifstruktur des ersten Profilteils eine grössere Länge aufweist als die Greifstruktur des zweiten Profilteils, insbesondere derart, dass die Greifstruktur des ersten Profilteils die Greifstruktur des zweiten Profilteils trägt bzw. die Greifstruktur des zweiten Profilteils nicht an der Greifstruktur des ersten Profilteils anschlägt

Vorteilhaft ist, wenn die erste longitudinale Greifstruktur Kontaktflächen und die zweite longitudinale Greifstruktur Kontaktflächen zum gegenseitigen Verrasten und/oder Verklemmen des mindesten einen ersten Profilteils mit dem mindestens einen zweiten Profilteil aufweist, wobei in Querschnitterstreckung bzw. in Querschnittansicht des jeweiligen Profilteils die Kontaktflächen der ersten longitudinalen Greifstruktur länger ausgebildet sind als die Kontaktflächen der zweiten longitudinalen Greifstruktur, vorzugsweise um wenigstens 30%, weiter bevorzugt um wenigstens 50% der Länge der zweiten Kontaktflächen länger. Insbesondere kann in Querschnittsansicht der Profilteile die jeweilige Erstreckung der Kontaktfläche entlang einer Schenkelerstreckung der ersten longitudinalen Greifstruktur länger ausgebildet sein als die jeweilige Erstreckung der Kontaktfläche entlang einer Schenkelerstreckung der zweiten longitudinalen Greifstruktur.

Zweckmässigerweise beabstandet die erste longitudinale Greifstruktur die longitudinale Leistenstruktur von der longitudinalen Bodenstützstruktur, so dass in zusammengesetztem Zustand ein Hohlraum zwischen der longitudinalen Leistenstruktur und der longitudinalen Bodenstützstruktur besteht.

In zusammengesetztem Zustand der Profilteile liegt das mindestens eine zweite Profilteil zweckmässigerweise auf der ersten Greifstruktur des mindestens einen ersten Profilteils auf bzw. wird von dieser getragen. Insbesondere weist die longitudinale Leistenstruktur eine Unterseite und eine Oberseite auf und die zweite longitudinale Greifstruktur steht (bzw. die longitudinalen Schenkel des zweiten Profilteils stehen) von der Unterseite der longitudinalen Leistenstruktur nach unten ab, sodass in zusammengesetztem Zustand das zweite Profilteil mit der Unterseite des Leistenstruktur auf der Greifstruktur des ersten Profilteils, vorzugsweise auf dem Schenkelende der Greifstruktur des ersten Profilteils, sitzt bzw. mit diesem in direktem Kontakt ist.

Die erste longitudinale Greifstruktur bzw. die darauf ausgebildeten Kontaktflächen und die zweite longitudinale Greifstruktur bzw. die darauf ausgebildeten Kontaktflächen (bzw. insbesondere die longitudinalen Schenkel des ersten Profilteils und die longitudinalen Schekel des zweiten Profilteils bzw. die jeweils darauf ausgebildeten Kontaktflächen) weisen vorzugsweise Oberflächenstrukturen auf, aufgrund derer die beiden Profilteile miteinander verrastbar und/oder verklemmbar sind bzw. verrasten und/oder verklemmen.

Die Profilteile sind insbesondere miteinander verbindbar, indem das mindestens eine zweite Profilteil auf das mindestens eine erste Profilteil aufsetzbar bzw. aufsteckbar ist und die Profilteile insbesondere unter Druck (insbesondere einem Druck der den Druck aufgrund des Gewichts des zweiten Profilteils übersteigt) miteinander verklemmbar und/oder verrastbar (bzw. ineinander einrastbar) sind.

Vorteilhafterweise wirken die erste longitudinale Greifstruktur und die zweite longitudinale Greifstruktur (insbesondere die zumindest zwei longitudinalen Schenkel des ersten Profilteils und die zumindest zwei longitudinalen Schenkel des zweiten Profilteils) derart zusammen, dass beim Zusammenfügen des mindestens einen ersten und mindestens eines zweiten Profilteils ein Hohlprofil mit wenigstens einem longitudinalen Hohlraum entsteht bzw. in zusammengefügtem Zustand der ein Hohlprofil mit wenigstens einem longitudinalen Hohlraum vorliegt.

Der Vorteil eines derartigen longitudinalen Hohlraums, welcher in longitudinaler Richtung des Profils durchgängig hohl ist, ist dass dieser relativ einfach ausgeputzt werden kann, wenn die Leistenstruktur entfernt wird. Zudem kann eindringendes Wasser gegebenenfalls darin abfliessen.

Das erste Profilteile ist zweckmässigerweise derart ausgestaltet, dass es in verlegtem Zustand vom freien Ende der ersten Greifstruktur her (bzw. vom freien Ende der Schenkel des mindestens einen ersten Profilteils her) abtragbar (z.B. abschleifbar, abhobelbar, oder abfräsbar) bzw. durch Abtragen bearbeitet (z.B. geschliffen, gehobelt oder gefräst) ist , insbesondere wenn das zweite Profilteil abgenommen bzw. noch nicht aufgesetzt ist. Dies hat den Vorteil, dass durch das Abtragen bzw. Abschleifen, Abhobeln oder Abfräsen die Linienhöhe (Markierungslinienhöhe) des Liniensystems der Höhe des Kunstrasens angepasst werden kann.

Zweckmässigerweise ist in Querschnittansicht des jeweiligen Profilteils gesehen (bzw. in Querschnitterstreckung des jeweiligen Profilteils) die erste longitudinale Greifstruktur länger als die zweite longitudinale Greifstruktur und die erste longitudinale Greifstruktur derart ausgeführt, dass sie im Querschnitt des ersten Profilteils gesehen durch Abtragen (insbesondere z.B. durch Schleifen, Hobeln oder Fräsen) derart kürzbar ist, dass nach dem Kürzen die beiden Profilteile in zusammengesetztem Zustand eine geringere Linienhöhe (Markierungslinienhöhe) definieren als vor dem Kürzen.

Insbesondere zweckmässigerweise sind in Querschnittansicht des jeweiligen Profilteils gesehen die Schenkel des ersten Profilteils länger als die Schenkel des zweiten Profilteils und die Schenkel des ersten Profilteils derart ausgeführt, dass sie (vorzugsweise gemeinsam) von ihren freien Enden her, durch Abtragen (insbesondere z.B. durch Schleifen, Hobeln oder Fräsen) derart kürzbar sind, dass nach dem Kürzen die beiden Profilteile in zusammengesetztem Zustand eine geringere Linienhöhe definieren als vor dem Kürzen und ggf. in zusammengesetztem Zustand einen longitudinalen Hohlraum bilden dessen Querschnittsfläche kleiner ist als vor dem Kürzen.

Durch das Kürzen, insb. z.B. durch Abschleifen, Abhobeln oder Abfräsen, der ersten longitudinalen Greifstruktur bzw. der Schenkel des ersten Profilteils kann das zweite Profilteil nach dem Kürzen bodennäher auf das erste Profilteil aufgesetzt werden als vor dem Kürzen. Dadurch ist die Leistenstruktur, welche Bestandteil des zweiten Profilteils ist, nach dem Kürzen bodennäher angeordnet. Die Höhen einer auf dem Boden ausgelegten Leistenstruktur kann somit einer sich über die Zeit durch Abnutzung verringernder Kunstrasenhöhe angepasst werden.

Die Profilteile sind insbesondere entlang der Schenkel in Richtung der Schenkeltiefe gegeneinander einschiebbar. Es ist also der gegenseitige Abstand der zueinander parallel angeordneten Profilteile in einer Normalen zur longitudinalen Ausrichtung der Profilteile anpassbar bzw. verkürzbar.

Optional ist das erste Profilteil bzw. insbesondere die longitudinale Bodenstützstruktur mit einem Standfuss ausgeführt, vorzugsweise dadurch dass die longitudinale Bodenstützstruktur Standfüsse aufweist, welche z.B. als longitudinale Seitenstrukturen der longitudinalen Bodenstützstruktur ausgeführt sind.

Vorteilhafterweise sind das mindestens eine erste Profilteil und/oder das mindestens eine zweite Profilteil aus Kunststoff und/oder Aluminium gefertigt. Profilteile aus Kunststoff sind besonders bevorzugt.

Die longitudinale Leistenstruktur des mindestens einen zweiten Profilteils weist normalerweise eine Oberseite und eine Unterseite auf. Die Oberseite kann gerippt insbesondere längsgerippt ausgeführt sein, wodurch sich diese direkt als Markierungslinie eignet, da sie z.B. relativ wenig rutschig ist. Alternativ kann das mindestens eine zweite Profilteil, vorzugsweise an der longitudinalen Leistenstruktur, Halterungsstrukturen aufweist, auf welche eine vorzugsweise oberflächenstrukturierte Markierungslinie aufgeklemmt werden kann.

Anders ausgedrückt bildet das zweite Profilteil bzw. dessen longitudinale Leitstruktur vorzugsweise eine im Wesentlichen plane Oberfläche, welche durchabtragendes Bearbeiten (wie zum Beispiel durch abschleifen, abhobeln oder abfräsen) der Greifstruktur des ersten Profilteils, in ihrer Höhe dem Kunstrasen angepasst werden kann. Die vorgennannte im Wesentlichen plane Oberfläche kann mit einer rutschfesten Oberfläche ausgestattet sein, zum Beispiel einer rippen- oder noppenartigen Oberflächenstruktur und/oder einem rutschfesten Material.

Die erste longitudinale Greifstruktur ist vorzugsweise in Form von zumindest zwei longitudinalen Schenkeln ausgeführt und die zweite longitudinale Greifstruktur ist vorzugsweise ebenfalls in Form von zumindest zwei longitudinalen Schenkeln ausgeführt, wobei die jeweils zumindest zwei longitudinalen Schenkel derart aufeinander abgestimmt sind, dass das mindestens eine zweite Profilteil auf das mindestens eine erste Profilteil aufsteckbar und/oder aufklemmbar ist, indem die zwei Schenkel des einen Profilteils in die Schenkel des anderen Profilteils eingreifen können.

Zweckmässigerweise verbindet die Bodenstützstruktur die zumindest zwei longitudinalen Schenkel der ersten longitudinale Greifstruktur in einer voneinander beabstandeten parallelen Anordnung (fest) miteinander.

Zusätzliche Vorteile und Ziele der vorliegenden Erfindung ergeben sich aus der nachfolgenden Beschreibung.

Es zeigen in nicht massstabsgetreuer, schematischer Darstellung:
- Figur 1:: ein erfindungsgemässes Liniensystems in Querschnittdarstellung;
- Figur 2: Einzelteile eines erfindungsgemässen Liniensystems in Querschnittdarstellung: (a) ein oberes Profilteil, (b) ein unteres Profilteil.
- Figur 3:: ein erfindungsgemässes Liniensystems in perspektivischer Darstellung.

Im Folgenden stehen gleiche Bezugsziffern mit und ohne Apostroph für ähnliche, im Wesentlichen funktionsgleiche Elemente in Figuren unterschiedlicher Ausführungen.

Eine erste Ausführung eines erfindungsgemässen Liniensystems ist in Fig. 1 in einem Schnittbild quer zur Längserstreckung des Liniensystems 11 bzw. in einem Querschnitt der Profilteile 13 und 15 dargestellt. In dieser Darstellung ist insbesondere die Anordnung der Profilteile 13, 15 in ihrem zusammengesetzten Zustand eines installierten, gebrauchsbereiten Liniensystems verdeutlicht. Querschnittbilder von Einzelteilen einer zweiten Ausführung eines erfindungsgemässen Liniensystems, d.h. eines oberen Profilteiles 15' und eines unteren Profilteils 13' separat, sind in Fig. 2 (a) bzw. Fig. 2 (b) dargestellt. Eine dritte Ausführung eines erfindungsgemässen Liniensystems beinhaltend beinhaltend ein erstes Profilteil 13" und ein zweites Profilteil 15" in zusammengesetzter Anordnung ist in Fig. 3 in einer perspektivischen Darstellung gezeigt. Ein erfindungsgemässes Liniensystem ist geeignet zur Markierung von Spielfeldern, insbesondere von Spielfeldern auf Kunstrasenplätzen und weiter insbesondere von Spielfeldern auf mit Sand verfüllten Kunstrasenplätzen, wie z.B. auf Tennisplätzen.

Aufbau und Funktionsweise erfindungsgemässer Liniensysteme werden im Folgenden anhand der oben genannten Querschnittdarstellungen erklärt.

Ein erfindungsgemässes Liniensystem 11, 11' bzw. 11" (Fig. 1, Fig. 2 (a) und (b) bzw. Fig. 3) beinhaltet im Wesentlichen zwei Profilteiltypen, obere Profilteile 15, 15' bzw. 15" und untere Profilteile 13, 13' bzw. 13". Ein oder mehrere untere Profilteile 13, 13' bzw. 13" dienen ausgelegt auf dem Boden als Befestigung und Träger für obere Profilteile 15, 15' bzw. 15". Ein unteres Profilteil oder mehrere untere Profilteile 13, 13' bzw. 13"sind derart ausgelegt, dass das oder die jeweils oberen Profilteile 15, 15' bzw. 15"auf das oder die unteren Profilteile 13, 13' bzw. 13"aufsteckbar sind. Dabei können obere Profilteile über Stellen, wo zwei untere Profilteile in ihrer Längsrichtung aneinander gereiht aufeinander stossen, hinwegverlaufen; bzw. es können untere Profilteile über Stellen, wo zwei obere Profilteile in ihrer Längsrichtung aneinander gereiht aufeinander stossen, hinwegverlaufen. D.h. also, dass die oberen und die unteren Profilteile in Längserstreckung zueinander versetzt ineinandergesteckt sein können. Dadurch können besonders stabile Markierungsliniensysteme erstellt werden, welche länger sind als die einzelnen unteren und/oder oberen Profilteile.

Wie in der Querschnittsdarstellung gemäss Fig. 1 oder Fig. 2 (b) gezeigt, beinhaltet das erste bzw. untere Profilteil 13, 13' eine Bodenstützstruktur 63, 63', welche zwei Schenkel 25, 27, 25', 27' trägt. Die Bodenstützstruktur 63, 63' ist zum Aus- und Auflegen auf dem Boden bestimmt. Die beiden Schenkel 25, 27, 25', 27' erheben sich im Wesentlichen gleichgerichtet, insbesondere parallel zueinander, von der Bodenstützstruktur 63, 63' weg. Die Schenkel 25, 27, 25', 27' sind dabei voneinander beabstandet. Ist das untere Profilteil 13, 13' auf dem Boden bestimmungsgemäss ausgelegt sind die Schenkel 25, 27, 25', 27' im Wesentlichen vom Boden weg nach oben gerichtet. Damit erstreckt sich jeder der Schenkel 25, 27, 25', 27' im Querschnittdarstellung gesehen von seinem jeweiligen bodennahen Schenkelansatz 71, 75, 71', 75' auf der Bodenstützstruktur 63, 63' ausgehend zu seinem freien Schenkelende 73, 77, 73', 77' hin nach oben. Die gegenseitige Anordnung der beiden Schenkel 25, 27, 25', 27' des ersten Profilteils 13, 13' ist vorzugsweise nach oben hin parallel. Aufgrund des Abstands zwischen den Schenkeln 25, 27, 25', 27' besteht zwischen ihnen ein Hohlraum 17, 19, 17', 19', der sich in longitudinaler Erstreckung des Profilteils 13, 13' erstreckt. Vorzugsweise ist zwischen den beiden Schenkeln 25, 27, 25', 27' eine zusätzliche longitudinale Stützstruktur 47, 47'angeordnet, zum Beispiel in Form einer oder mehrerer Streben, welche sich im Querschnitt des Profilteils 13, 13' entsprechend der Schenkel 25, 27, 25', 27' von der Bodenstützstruktur 63, 63' weg erstreckt. Diese Stützstruktur 47, 47' kann zusätzlich der Stützung des auf die Schenkel 25, 27, 25', 27' aufgesetzten oberen Profilteils 15, 15' dienen. Eine einzelne Strebe erstreckt sich z.B. zweckmässigerweise mittig zwischen den Schenkeln 25, 27, 25', 27', und ggf. im Wesentlichen den Schenkeln gleichgerichtet. Eine oder mehreren Streben 47, 47' teilen den Hohlraum 17, 19, 17', 19' in zwei oder mehr parallel in Längsrichtung verlaufende Teilhohlräume auf. In den vorliegend dargestellten Ausführungen handelt es sich um eine Strebe 47, 47'. Welche den Hohlraum in zwei Teilholräume 17, 19, 17', 19 teilt. Die eine oder mehreren Streben 47, 47' ragen in Querschnitt gesehen vorzugsweise gleich hoch über die Bodenstützstruktur 63, 63' wie die Schenkel 25, 27 bzw. 25', 27'. Beidseitig der Bodenstützstruktur 63, 63', welche sich im Profilquerschnitt zumindest vom ersten Schenkelansatz 71, 71' zum zweiten Schenkelansatz 75, 75' erstreckt, sind in longitudinaler Erstreckung des Profilteils 13, 13' vorzugsweise Standfussstrukturen 65, 67, 65', 67' ausgebildet, wodurch die Auflagebreite des unteren Profils 13, 13' gegenüber der Schenkelweite verbreitert ist. Dies führt zu einer besseren Stabilität eines ausgelegten Liniensystems sowie einer besseren Verbindbarkeit des Liniensystems mit einem Kunstrasenteppich bzw. einer besseren Integrierbarkeit des Liniensystems in einen Kunstrasenteppich.

Die vorgenannten konstruktiven Elemente des Profilteils 13, 13' weisen zweckmässigerweise eine longitudinale Erstreckung auf bzw. bilden insgesamt den Querschnitt des sich longitudinal erstreckenden Profilteils 13, 13', wobei vorzugsweise der Querschnitt über die gesamte Profillänge im Wesentlichen gleich ist (insbesondere herstellungsbedingt zumindest bei fabrikneuer Lieferung).

Das zweite bzw. obere Profilteil 15, 15' beinhaltet eine longitudinale Leistenstruktur 61, 61', welche an ihren Längsseiten in zwei gegenüber der Leistenstruktur 61, 61' abgewinkelte Schenkel 21, 23 bzw. 21', 23' übergeht. Die Leistenstruktur 61 weist eine Oberseite 68, 68' und einer Unterseite 69, 69' auf. Die beiden Schenkel 21, 23 erstrecken sich in der Querschnittdarstellung der Fig. 1 gesehen gleichgerichtet, insbesondere im Wesentlichen parallel zueinander, von der Leistenstruktur 61 weg bzw. aus der Ebene, in welcher sich die Leiste im Wesentlichen erstreck. Damit erstreckt sich jeder der Schenkel 21, 23 des oberen Profilteils in Querschnittdarstellung gesehen von seinem jeweiligen Schenkelansatz 85 an der Leistenstruktur 61 ausgehend zu seinem freien Schenkelende 87. Die beiden Schenkel 21, 23 sind voneinander beabstandet bzw. verlaufen in Längsrichtung der Leistenstruktur 61 entlang, wodurch die Leistenstruktur 61 mit den Schenkeln 21, 23 zusammen in ihrem Querschnitt quer zur Längserstreckung eine U-ähnlich Form bildet. Die Erstreckungsebene der Leistenstruktur 61 und die Erstreckungsebene des jeweiligen Schenkels 21, 23 sind in einem Winkel von im Wesentlichen ca. 90 Grad zueinander angeordnet. Die Seite der Leistenstruktur 61, welche den Schenkeln abgewandt ist, wird im Weiteren als Oberseite 68 bezeichnet. Die Seite der Leistenstruktur 61, welche den Schenkeln zugewandt ist, wird im Weiteren als Unterseite 69 bezeichnet.

Die gegenseitige Anordnung der beiden Schenkel 21, 23 des zweiten Profilteils 15 ist vorzugsweise nach unten hin parallel (wie in Fig. 1 im Wesentlichen gezeigt), kann optional aber mit zunehmender Schenkelerstreckung leicht aufeinander zulaufend sein (dies insbesondere in noch nicht zusammengesetztem Zustand, wie in Fig. 2a gezeigt). D.h. die Schenkel 21', 23' können optional von den Schenkelansätzen 81', 85' her zu den jeweiligen Schenkelenden 83', 87' hin zunehmend verengen bzw. in abnehmendem Masse voneinander beabstandet sein. Dies kann eine verbesserte Klemmwirkung gegen ein erstes Profilteil 13' bewirken.

Die vorgenannten konstruktiven Elemente des Profilteils 15, 15' weisen zweckmässigerweise eine longitudinale Erstreckung auf bzw. bilden insgesamt den Querschnitt des sich longitudinal erstreckenden Profilteils 15, 15', wobei vorzugsweise der Querschnitt über die gesamte Profillänge im Wesentlichen gleich ist (insbesondere herstellungsbedingt zumindest bei fabrikneuer Lieferung).

Die hier als longitudinal bezeichneten Strukturen der Profilteile 13, 13', 15, 15' wird vorteilhafterweise beim Herstellen, d.h. insbesondere beim Strangpressen, erzeugt.

Die Abmessungen des unteren und oberen Profilteils 13, 15 bzw. 13', 15' sind derart, dass die beiden Profilteile mittels deren Schenkel 21, 23, 25, 27 bzw. 21', 23', 25', 27' ineinandergesteckt werden können, wie dies in Fig. 1-3 gezeigt ist.

Beim Ineinanderstecken eines oberen Profilteils 15, 15', 15' in ein unteres Profilteil 13, 13', 13" treten zumindest zum einen eine erste Schenkelaussenseite des einen Profilteils 13 bzw. 13' mit einer ersten Schenkelinnenseite des anderen Profilteils 15 bzw. 15' und zum anderen eine zweite Schenkelaussenseite des einen Profilteils 13 bzw. 13' mit einer zweiten Schenkelinnenseite des anderen Profilteils 15 bzw. 15' in Kontakt bzw. können miteinander verrasten. Im vorliegenden Beispiel handelt es sich um die Schenkelaussenseiten 35, 37 bzw. 35', 37', des unteren Profilteils 13 bzw. 13' und die Schenkelinnenseiten 31, 33 bzw. 31', 33' des oberen Profilteils 15 bzw. 15' indem das obere Profilteil 15, 15' mittels dessen Schenkel 21, 23 bzw. 21', 23' über die Schenkel 25, 27 bzw. 25', 27 des unteren Profilteils 13, 13' gestülpt wird, sodass das Schenkelpaar 21, 23 bzw. 21', 23' des oberen Profilteils 15, 15' das Schenkelpaar 25, 27 bzw. 25', 27' des unteren Profilteils 13 klemmt. Die genannten Schenkelaussenseiten 35, 37 bzw. 35', 37' und Schenkelinnenseiten 31, 33 bzw. 31', 33' werden im Folgenden auch als Kontaktflächen bezeichnet.

Zur besseren Fixierung des oberen Profilteils 15 auf dem unteren Profilteil 13 können Oberflächenstrukturen und/oder Materialien auf den genannten Schenkelaussenseiten 35, 37, 35', 37' und Schenkelinnenseiten 31, 33, 31', 33' vorgesehen sein, die z.B. aufgrund ihrer Oberflächenstruktureigenschaften und/oder ihrer Materialeigenschaften (wie z.B. Reibungswerte) einen Einrasteffekt erzeugen und unter gegenseitigem Anpressdruck miteinander verrasten und/oder verklemmen. Die derart ausgeführten Kontaktflächen 31, 33, 35, 37, 31', 33', 35', 37' befinden sich an den Schenkeln 21, 23, 25, 27, 21', 23', 25', 27' der Profilteilte 15, 15', 13, 13' und zwar auf jenen Seitenflächen der Schenkel, welche beim Zusammenstecken von oberem und unterem Profilteil miteinander in Kontakt kommen. Gemäss bevorzugter Ausführung sind insbesondere die Aussenflächen der Schenkel 25 und 27 bzw. 25' und 27' des unteren Profilteils 13, 13' und die Innenflächen der Schenkel 21 und 23 bzw. 21' und 23' des oberen Profilteils 15, 15' als Kontaktflächen ausgestaltet. Die vorgesehenen Kontaktflächen 35 und 37 bzw. 35' und 37' an den Schenkeln des unteren Profilteils 13, 13' erstrecken sich vorzugsweise vom Schenkelende in Richtung Schenkelansatz über eine längere Strecke (entlang der Schenkelerstreckung) als die Schenkel 21, 23 bzw. 21', 23' des oberen Profilteils 15, 15' von Schenkelansatz bis Schenkelende lang sind und damit über eine längere Strecke (entlang der Schenkelerstreckung) als die Kontaktflächen 31, 33 bzw. 31', 33' der Schenkel 21, 23 bzw. 21', 23' des oberen Profilteils 15, 15' in Querschnittansicht bemessen.

In zusammengesetztem Zustand der beiden Profilteile sitzt das obere Profilteil 15, 15' mittels der Unterseite 69, 69' der Leistenstruktur 61, 61' auf den Schenkelenden 73, 77 bzw. 73, 73' des unteren Profilteils 13, 13'. Insoweit eine Stützstruktur 47, 47' (z.B. in Form einer oder mehrere Stützstreben) vorhanden sind, sind Stützstruktur 47, 47' und Leistenstruktur 61, 61', insbesondere die Unterseite 69, 69' der Leistenstruktur 61, 61' derart ausgeführt, dass die Leistenstruktur 61, 61' mit seiner Unterseite 69, 69' gleichzeitig auf den Schenkelenden 73, 77 bzw. 73', 77' und auf dem oder den Enden 49, 49' der Stützstruktur 47, 47' aufliegt und damit die Leistenstruktur 61, 61' auch durch die Stützstruktur 47, 47' gestützt bzw. getragen ist. Die Unterseite 69, 69' der Leistenstruktur 61, 61' ist zweckmässigerweise plan ausgeführt. Alternativ könnte die Unterseite 69, 69' der Leistenstruktur 61, 61' z.B. Sitzrillen oder ähnliches aufweisen (in den Figuren nicht gezeigt), die in Längsrichtung der Profilteils 15 verlaufen. Derartige Sitzrillen könnten dem Liniensystem zusätzliche Stabilität verleihen, indem sie einem seitlichen Drucks auf die Längsseite der Leistenstruktur entgegenwirken könnten, um dadurch ein Eindrücken der Schenkel 25, 27 bzw. 25', 27' des unteren Profilteils 13, 13' in den Hohlraum 17, 19, 17', 19' zu verhindern.

Vor oder nach Auslegung bzw. Montage des unteren Profilteils 13, 13' auf dem Grund (d.h. in montiertem oder demontiertem Zustand des unteren Profilteils 13) ist dieses entlang der freien Enden 73, 77, 49 bzw. 73', 77', 49' der Schenkel 25, 27 bzw. 25', 27' und der Stützstruktur 47, 47 im Prinzip bearbeitbar, z.B. durch Abschleifen, Abfräsen oder Abhobeln, um dadurch die Höhe des unteren Profilteils 13, 13' und damit der Leistenstruktur insgesamt einer vorgegebenen bzw. veränderten Kunstrasendicke anzupassen. Zeitersparnis bringt insbesondere das Abschleifen, Abfräsen bzw. Abhobeln des unteren Profilteils in montiertem Zustand, da sich dadurch eine vorgängige Demontage und eine nachträgliche Wiedermontage des gesamten Liniensystems erübrigen. Beim Abschleifen bzw. Abhobeln oder Abfräsen des unteren Profilteils in montiertem Zustand kann dabei zudem lokal variierend entsprechend der noch vorhandenen Kunstrasendicke mehr oder weniger viel abgeschliffen, abgehobelt oder abgefräst werden.

Zu Beginn der Nutzung eines neuen Kunstrasenplatzes ist der Kunstrasenteppich meist überall etwa gleichmässig dick bzw. hoch. Nach einer gewissen Nutzungsdauer stellt sich eine Abnutzung ein. Diese ist dadurch zu erkennen, dass der Kunstrasenteppich sich an stärker beanspruchten Stellen stärker abnutzt und dadurch an Dicke bzw. Höhe verloren hat. Um die Höhenlage des Liniensystems 11 der reduzierten Kunstrasendicke bzw. reduzierten Kunstrasenhöhe anzupassen, kann die Höhe der Schenkel 25, 27 bzw. 25', 27' und der Stützstruktur 47, 47' des unteren Profilteils 13, 13' durch Bearbeiten z.B. Abschleifen, Abhobeln oder Abfräsen reduziert werden. Das obere Profilteil 15, 15', wird vor dem Bearbeiten des unteren Profilteils 13, 13' von diesem abgenommen und nach dem Bearbeiten wieder aufgesetzt. Somit kann durch Bearbeiten des unteren Profilteils 13, 13' die Höhe des Liniensystems 11 einer reduzierten Kunstrasendicke angepasst werden.

Das untere Profilteil 13, 13' liegt zweckmässigerweise mit seiner Bodenstützstruktur 63, 63' und/oder Standfüssen 65, 67, 65', 67' auf dem Grund auf. Optional kann es in diesem verankert oder mit diesem verklebt werden. Das obere Profilteil 15, 15' ist in paralleler bzw. längsgerichteter Ausrichtung auf das untere Profilteil 13, 13' aufgesetzt bzw. aufsetzbar. An beiden Profilteilen 13 und 15 bzw. 13' und 15' sind vorzugsweise einander ergänzende Greifstrukturen, d.h. ineinander greifende Strukturen ausgebildet.

Die Greifstrukturen bestehen vorzugsweise aus je zwei longitudinalen Schenkeln 21, 21', 23, 23', bzw. 25, 25', 27, 27' ausgebildet an jedem der zwei Profilteile 13, 13', 15, 15'. Dabei sind der erste und der zweite Schenkel 21, 21' bzw. 23, 23' des oberen Profilteils 15, 15' gegen den ersten bzw. zweiten Schenkel 25, 25' bzw. 27, 27' des unteren Profilteils 13, 13' gerichtet und zwecks Ineinanderrasten bzw. Verklemmen an diese angepasst. Im vorliegenden ersten Ausführungsbeispiel sind die Profilschenkel 21, 23 des oberen Profilteils 15 im Wesentlichen parallel zu den Profilschenkeln 25, 27 des unteren Profilteils 13 ausgebildet und zwar derart, dass die einander entgegengesetzt ausgerichteten Profilschenkel 21, 23, 25, 27 des oberen und unteren Profilteils 15, 13 ineinander schiebbar sind und dabei miteinander verrasten können. Vorzugsweise sind die Profilschenkel 21 und 23 des oberen Profilteils 15weiter voneinander beabstandet als die Profilschenkel 25 und 27 des unteren Profilteils 13, sodass die Profilschenkel 21 und 23 des oberen Profilteils 15 die Enden der Profilschenkel 25 und 27 des unteren Profilteils 13 umgreifen, d.h. das untere Profil 13 seitlich aussen fassen. Optional könnte das obere Profilteil 15 anstatt zwei einfacher Schenkel 21 und 23 zwei Schenkelpaare (in den Figuren nicht gezeigt) aufweisen, wobei jedes der beiden Schenkelpaare, derart ausgebildet ist, dass jedes der Schenkelpaare je einen der beiden Schenkel 25 und 27 des unteren Profilteils 13 innen und aussen umfasst bzw. sodass beim Aufstecken des oberen Profilteils 15 auf das untere Profilteil 13 jeder der Profilschenkel 25 und 27 des unteren Profilteils 13 zwischen den Schenkeln des jeweiligen Schenkelpaars des oberen Profilteils 15 gefasst wird.

Im Querschnittsansicht sind die Profilschenkel 25 und 27 des unteren Profilteils 13 länger als die Profilschenkel 21 und 23 des oberen Profilteils 15, sodass die Profilschenkel 21 und 23 des oberen Profilteils 15 soweit über die Profilschenkel 25 und 27 des unteren Profilteils 13 streifbar sind, bis eine dafür vorgesehene Sitzfläche 69 des oberen Profilteils 15 auf den Enden 73 der Schenkel 25 und 27 des unteren Profilteils 13 anschlägt bzw. aufsitzt. Vorzugsweise sind die Schenkel 25 und 27 des unteren Profilteils 13 um soviel länger als die Schenkel 21 und 23 des oberen Profilteils 15, dass auch nach einmaligem oder vorzugsweise mehrmaligem Abschleifen, Abhobeln oder Abfräsen des unteren Profilteils 13 bzw. nach einmaligem oder mehrmaligem Kürzen der Länge der Schenkel 25 und 27 des unteren Profilteils 13 erneut ein oberes Profilteil 15 aufgesetzt und ggf. eingerastet werde kann, sodass dadurch die Sitzfläche 69 des oberen Profilteils 15 auf den Enden 73 der Schenkel 25 und 27 des unteren Profilteils 13 aufsitzt. Damit dies gewährleistet werden kann, sollten seitlichen Stützfüsse 65, 67 insofern vorhanden möglichst tief (d.h. in Bodennähe) am unteren Profil angesetzt und dünn sein, denn dadurch ist eine maximale Überlappung der Schenkel 21, 23 des oberen Profilteils 15 über die Schenkel 25, 27 des unteren Profilteils 13 gewährleistet.

Die Greifstruktur 25, 25', 27, 27' (bzw. die Schenkel) des unteren Profilteils 13, 13' ist (sind) in Querschnittansicht des Profilteils gesehen (zumindest im Neuzustand bzw. bei Erstmontage) zweckmässigerweise derart ausgeführt, dass die Erstreckung der Greifstruktur 25, 25', 27, 27' des unteren Profilteils (insbesondere z.B. vom Schenkelansatz 71, 71', 75, 75' bis zum Schenkelende 73, 73', 77, 77') eine grössere Länge aufweist (aufweisen) als die Greifstruktur 21, 21', 23, 23' des oberen Profilteils (bzw. die Schenkel, d.h. insbesondere die Schenkel vom Schenkelansatz 81, 81', 85, 85' bis zum Schenkelende 83, 83', 87, 87'). Zweckmässigerweise weist die Greifstruktur 25, 25', 27, 27' des unteren Profilteils 13, 13' eine grössere Länge auf als die Greifstruktur 21, 21', 23, 23' des oberen Profilteils 15, 15', insbesondere derart, dass die Greifstruktur 25, 25', 27, 27' des unteren Profilteils 13, 13' die Greifstruktur 21, 21', 23, 23' des oberen Profilteils 15, 15' trägt, jedoch die Greifstruktur 21, 21', 23, 23' des oberen Profilteils 15, 15' nicht an der Greifstruktur des unteren Profilteils (bzw. weder an der Greifstruktur des unteren Profilteils noch irgendwo anders am unteren Profilteil) anschlägt. Insbesondere bleiben damit die Schenkelenden 83, 83', 87, 87' des oberen Profilteils 15, 15' frei bzw. sind nicht in Kontakt mit dem unteren Profilteil 13, 13'. Dadurch kann das obere Profilteil auf das untere Profilteil derart aufgesetzt werden, dass in zusammengesetztem Zustand die Schenkelenden der Greifstruktur des unteren Profilteils das obere Profilteil tragen, ohne dass die Enden 83, 83', 87, 87' der Greifstruktur des oberen Profils 15, 15' am unteren Profil 13, 13' anschlagen. Insbesondere ist dadurch gewährleistet, dass die Greifstruktur des unteren Profilteils bzw. dessen Schenkelenden 73, 73', 77, 77' gegebenenfalls abgeschliffen werden können, um die Höhe des Liniensystems an eine veränderte Kunstrasenhöhe zu adaptieren.

Das untere Profilteil 13, 13' weist zwischen seinen Profilschenkeln 25, 15' und 27, 27' einen oder mehrere Hohlräume 17, 17', 19, 19' auf. Der oder die Hohlräume 17, 17', 19, 19' erstrecken sich vorzugsweise entlang der gesamten Länge des Profilteils 13, 13'. Wenn der oder die Hohlräume 17, 17', 19, 19' sich über die gesamte Länge des Profilteils 13, 13 erstrecken, hat dies zum einen herstellungstechnische Vorteile und zum andern ist dies günstig um den Hohlraum zu säubern, z.B. mit einem Besen, wenn das obere Profilteil 15, 15' nicht aufsitzt.

Nach dem Zusammensetzen der beiden Profilteile 13, 13' und 15, 15' ist der im ersten Profilteil 13 enthaltene Hohlraum 17, 17', 19, 19' nach oben hin durch das zweite Profilteil bzw. insbesondere dessen Leistenstruktur 61, 61' gedeckt. Jeder der Hohlräume 17, 17', 19, 19' bildet einen Kanal entlang der longitudinalen Erstreckung des ersten, unteren Profilteils 13, 13' bzw. des Leistensystems. Die Hohlräume 17', 19' können nach dem Verlegen der unteren Profilteile 13' ggf. mit Sand verfüllt werden, was der Stabilität des verlegten Leistensystems dient. Die Leistenstruktur 61, 61' des oberen Profilteils 15, 15' kann optional über seine longitudinale Erstreckung Querschlitze (in den Figuren nicht gezeigt) enthalten. Durch derartige Querschlitze kann ggf. auch nach der Montage des Liniensystems 11, 11" noch Sand in die Hohlräume 17, 19 eindringen. Diese aufwändigere Ausführung des oberen Profilteils kann z.B. erzeugt werden, indem Querschlitze gegebenenfalls in einem dem Strangpressen nachgestellten Bearbeitungsschritt eingebracht werden.

Das untere Profilteil 13, 13' kann auf der jeweiligen längsseitigen Aussenseite der Profilschenkel 25, 25' und 27, 27', d.h. auf der dem Hohlraum 17, 17', 19, 19' abgewandten Aussenseite, zweckmässigerweise ausladende Stützstrukturen 65, 65', 67, 67' aufweisen. Diese Stützstrukturen 65, 65', 67, 67' können am unteren Profilteil 13, 13' als im Wesentlichen flache Platten ausgebildet sein, welche bodenseitig von den Schenkeln 25, 25' bzw. 27, 27' vorzugsweise in einem ca. 90°-Winkel (also im Wesentlichen horizontal) abstehen und dadurch als Standfuss des Liniensystems wirken. Der Kunstrasen, welcher zweckmässigerweise als Teppich ausgeführt ist, liegt nach Montage vorteilhafterweise beidseitig der unteren Profile 13, 13' auf der zusätzliche, ausladende Stützstrukturen 65, 65', 67, 67' auf und stabilisiert dadurch Position und Orientierung des unteren Profilteils 13, 13' oder des fertig montierten Liniensystems.

Das obere Profilteil 15, 15' kann weiter Haltestrukturen (in den Figuren nicht gezeigt) aufweisen, welche es erlauben eine Markierungslinie, z.B. aus Hartplastik, aufzuclippen. Hierfür könnten zum Beispiel Haltestrukturen längsseitig aussen am oberen Profilteil 15, 15' vorgesehen sein, welche beispielsweise als Hinterschneidungen ausgeführt sind, auf welche z.B. eine Markierungslinie mit seitlich eingekrümmten Klemmstrukturen aufgeclippt werden könnte.

### Montage und Linienhöhenanpassung:

Kunstrasenteile und das Leistensystem 11, 11', 11" werden derart verlegt, dass Randbereiche der Kunstrasenteile auf den Standfüssen 65, 67, 65', 67' des unteren Profilteils 13, 13' zu liegen kommen. Das obere Profilteil 15, 15' kann vor dem Verlegen fabrikmässig auf das unteren Profilteil 13, 13' aufmontiert sein oder alternativ erst am Montageort aufmontiert werden.

Eine Höhenanpassung des Leistensystems an die Kunstrasenhöhe kann an verlegten unteren Profilen 13, 13' erfolgen bevor die oberen Profile 15, 15' aufgelegt werden bzw. nachdem die oberen Profile 15, 15' entfernt wurden. Wo sich die Schenkelenden 73, 73', 77, 77' und/oder das Ende der Stützstruktur 49, 49' des unteren Profils 13, 13' zu weit bzw. über den Kunstrasen erheben, können diese abgetragen werden und zwar so stark, dass die Leistenhöhe des später fertig montierten Leistensystems ungefähr der aktuellen Dicke des Kunstrasens entspricht.

Nach dem Abtragen z.B. durch bzw. zur vollständigen Montage des Leistensystems wird das obere Profilteil 15, 15' auf das untere Profilteil 13, 13' aufgesetzt, sodass die Schenkel 25, 25', 27, 27' des unteren Profilteils 13, 13' in die Schenkel 21, 21', 23, 23' des oberen Profilteils 15, 15' eingreifen können. Durch Druck von oben kann das obere Profilteil 15, 15' auf das untere Profilteil 13, 13' verrastend aufgedrückt werden. Dabei legt sich die Leistenstruktur 61, 61' des oberen Profilteils 15 auf die freien Enden des Schenkelpaars 25, 25', 27, 27' und ggf. der Stützstruktur 49, 49' des unteren Profilteils 13, 13'. Durch gegenseitiges Verrasten der gezahnt ausgebildeten Schenkelseiten 31, 31', 33, 33', 35, 35', 37, 37' wird das obere Profilteil 15, 15' auf dem unteren Profilteil 13, 13' befestigt. Die Leistenhöhe, welche sich nach dem Zusammenfügen der beiden Profilteile 13, 13', 15, 15' ergibt, hängt von der Schenkellänge der Schenkel 25, 25', 27, 27' des unteren Profilteils 13, 13' ab.

Es ist Ziel die Höhe des Liniensystems auf die aktuelle Kunstrasenhöhe anzupassen, sodass die Oberfläche des Kunstrasenteppichs und die Oberfläche der Markierungslinie auf ungefähr demselben horizontalen Höhenniveau sind.

Das montierte Liniensystem zeichnet sich insbesondere durch die folgenden Merkmale und Vorteile aus:
- Durch die Höhenanpassbarkeit des Liniensystems, kann dieses bei Bedarf, ggf. auch mehrmals in Folge an eine sich mit der Zeit aufgrund Abnutzung verringernde Kunstrasenhöhen angepasst werden. Somit ist es möglich auch bei älteren Tennisplätzen, deren Rasen schon abgenutzt und teilweise kürzer ist, eine mit den Markierungslinien bündige Spieloberfläche bereitzustellen.
- Das Abtragen der unteren Profilteile und falls nötig ersetzen der oberen Profilteile ist deutlich kostengünstiger als eine Neuinstallation von Kunstrasen und Liniensystem. Damit ist das erfindungsgemässe Liniensystem resourcenschonend.
- Die Anpassbarkeit ist auch bei sandverfüllten Kunstrasenplätzen gewährt, da der Sand falls nötig einfach aus den longitudinalen Hohlraum im unteren Profil gewischt werden kann.

Zusammengefasst betrifft die vorliegende Erfindung insbesondere ein Liniensystem, insbesondere zur Markierung von Sportplätzen, z.B. Tennisplätzen. Das Liniensystem beinhaltet ein erstes bzw. unteres Profilteil 13, 13', 13" und ein zweites bzw. oberes Profilteil 15, 15', 15", wobei das erste Profilteil 13, 13', 13" als bodenseitige Stützhalterung für das zweite Profilteil 15, 15', 15" dient, das erste Profilteil 13, 13' eine longitudinale Bodenstützstruktur 63, 63' mit einer ersten longitudinalen Greifstruktur 25, 25', 27, 27' und das zweite Profilteil 15, 15' eine longitudinale Leistenstruktur 61, 61' mit einer zweiten longitudinalen Greifstruktur 21, 21', 23, 23' aufweist, die Greifstrukturen 21, 21', 23, 23', 25, 25', 27, 27' derart aufeinander abgestimmt sind, dass jene des einen Profilteils in jene des anderen Profilteils eingreift.

Erfindungsgemäss ist vorgesehen, dass die erste longitudinale Greifstruktur 25, 25', 27, 27' derart über die longitudinale Bodenstützstruktur 63, 63' hinausragt, dass im zusammengesetzten Zustand der Profilteile die erste longitudinale Greifstruktur 25, 25', 27, 27' die longitudinale Leistenstruktur 61, 61' und damit das zweite Profilteil 15, 15' über der Bodenstützstruktur 63, 63' und von der Bodenstützstruktur 63, 63' beabstandet trägt.

Der Vorteil dieses Liniensystems liegt darin, dass es sich durch Bearbeiten des unteren Profilteils 13, 13', 13" - insbesondere z.B. in verlegtem Zustand - einer durch Abnutzung reduzierten Kunstrasenhöhe anpassen lässt.

Es ist insbesondere vorgesehen ein Liniensystem bereitzustellen, das derart ausgeführt ist, insbesondere dessen unteres Profilteil 13, 13', 13" derart ausgeführt ist, dass es abtragend bearbeitbar ist, insbesondere wenn es auf einem Platz ausgelegt ist, um nach der abtragenden Bearbeitung eine weniger hohe Markierungslinie zu definieren als vor dem Abschleifen. Damit ist das Liniensystem einer sich abnutzenden Kunstrasenhöhe bzw. einer sich verringernden Kunstrasenhöhe anpassbar.

### BEZUGSZEICHENLISTE:

- 11, 11": Liniensystem
- 13, 13', 13": Unteres bzw. erstes Profilteil
- 15, 15', 15": Oberes bzw. zweites Profilteil
- 17, 17': Longitudinaler Kanal, insbesondere longitudinaler Hohlraum
- 19, 19': Longitudinaler Kanal, insbesondere longitudinaler Hohlraum
- 21, 21': Erster Schenkel (Teil einer zweiten Greifstruktur) des oberen Profilteils
- 23, 23': Zweiter Schenkel (Teil der zweiten Greifstruktur) des oberen Profilteils
- 25, 25': Erster Schenkel (Teil einer ersten Greifstruktur) des unteren Profilteils
- 27, 27': Zweiter Schenkel (Teil der ersten Greifstruktur) des unteren Profilteils
- 31, 31': Kontaktfläche (innenseitig) am ersten Schenkel des oberen Profilteils
- 33, 33': Kontaktfläche (innenseitig) am zweiten Schenkel des oberen Profilteils
- 35, 35': Kontaktfläche (aussenseitig) am ersten Schenkel des unteren Profilteils
- 37, 37': Kontaktfläche (aussenseitig) am zweiten Schenkel des unteren Profilteils
- 47, 47': Stützstruktur (insb. Stützstrebe) am unteren Profilteil
- 49, 49': Freies Ende der Stützstruktur
- 61, 61': Leistenstruktur des oberen Profilteils
- 63, 63': Bodenstützstruktur des unteren Profilteils
- 65, 65': Erster Standfuss des unteren Profilteils
- 67, 67': Zweiter Standfuss des unteren Profilteils
- 68, 68': Oberseite der Leistenstruktur des oberen Profilteils
- 69, 69': Unterseite der Leistenstruktur
- 71, 71': Schenkelansatz am unteren Profilteil
- 73, 73': Schenkelende am unteren Profilteil
- 75, 75': Schenkelansatz am unteren Profilteil
- 77, 77': Schenkelende am unteren Profilteil
- 81, 81': Schenkelansatz am oberen Profilteil
- 83, 83': Schenkelende am oberen Profilteil
- 85, 85': Schenkelansatz am oberen Profilteil
- 87, 87': Schenkelende am oberen Profilteil

## Patentansprüche

1. Liniensystem, geeignet für Markierungslinien für Kunstrasenplätze und sandverfüllte Kunstrasenplätze, beinhaltend mindestens ein erstes Profilteil (13, 13', 13") und mindestens ein zweites Profilteil (15, 15', 15"), welche längsseitig miteinander verbindbar sind, indem das mindestens eine zweite Profilteil auf das mindesten eine erste Profilteil aufgesetzt wird, sodass das mindestens eine erste Profilteil (13, 13', 13") als bodenseitige Stützhalterung für das mindestens eine zweite Profilteil (15, 15', 15") dient,
wobei das erste Profilteil (13, 13') eine longitudinale Bodenstützstruktur (63, 63') aufweist, von welcher eine erste longitudinale Greifstruktur (25, 25', 27, 27') absteht,
wobei das zweite Profilteil (15, 15') eine longitudinale Leistenstruktur (61, 61') aufweist, von welcher eine zweite longitudinale Greifstruktur (21, 21', 23, 23') absteht,
wobei die Ausführungen der ersten longitudinalen Greifstruktur (25, 25', 27, 27') und der zweiten longitudinalen Greifstruktur (21, 21', 23, 23') derart aufeinander abgestimmt sind, dass das zweite Profilteil (15, 15') auf das erste Profilteil (13, 13') aufsteckbar und/oder aufklemmbar ist, indem die longitudinale Greifstruktur des einen Profilteils in die longitudinale Greifstruktur des anderen Profilteils eingreift,
wobei in Querschnittansicht der Profilteile die erste longitudinale Greifstruktur (25, 25', 27, 27') derart über die longitudinale Bodenstützstruktur (63, 63') hinausragt, dass in zusammengesetztem Zustand der Profilteile die erste longitudinale Greifstruktur (25, 25', 27, 27') des ersten Profilteils (13, 13') die longitudinale Leistenstruktur (61, 61') und damit das zweite Profilteil (15, 15') über der Bodenstützstruktur (63, 63') und von der Bodenstützstruktur (63, 63') beabstandet trägt,
wobei die Profilteile (13, 13', 15, 15') in Querschnittansicht gesehen derart ausgeführt sind, dass die Greifstruktur (25, 25', 27, 27') in Querschnittsansicht des ersten Profilteils (13, 13') eine grössere Länge aufweist als die Greifstruktur (21, 21', 23, 23') in Querschnittsansicht des zweiten Profilteils (15, 15'), **dadurch gekennzeichnet, dass** in zusammengesetztem Zustand das zweite Profilteil (15, 15') auf Enden (73, 73', 77, 77') der Greifstruktur (25, 25', 27, 27') des ersten Profilteils (13, 13') aufsitzt, ohne dass Enden (83, 83', 87, 87') der Greifstruktur (21, 21', 23, 23') des zweiten Profilteils (15, 15') am ersten Profilteil (13, 13') anschlagen.

2. Liniensystem nach einem der vorangehenden Ansprüche, **dadurch gekennzeichnet, dass** in Querschnittansicht des jeweiligen Profilteils (13, 15) die zweite longitudinale Greifstruktur (21, 21', 23, 23') kürzer ausgebildet ist als die erste longitudinale Greifstruktur (25, 25', 27, 27').

3. Liniensystem nach einem der vorangehenden Ansprüche, **dadurch gekennzeichnet, dass** in Querschnittansicht des jeweiligen Profilteils (13, 15) die zweite longitudinale Greifstruktur (21, 21', 23, 23') weiter ausgeführt ist als die erste longitudinale Greifstruktur (25, 25', 27, 27'), sodass die zweite longitudinale Greifstruktur (21, 21', 23, 23') die erste longitudinale Greifstruktur (25, 25', 27, 27') beim Zusammenbringen umgreifen bzw. umklammern kann.

4. Liniensystem nach einem der vorangehenden Ansprüche, **dadurch gekennzeichnet, dass** die erste longitudinale Greifstruktur (25, 25', 27, 27') Kontaktflächen (35, 35', 37, 37') und die zweite longitudinale Greifstruktur (21, 21', 23, 23') Kontaktflächen (31, 31', 33, 33') zum gegenseitigen Verrasten und/oder Verklemmen des mindesten einen ersten Profilteils mit dem mindestens einen zweiten Profilteil aufweist, wobei in Querschnittsansicht des jeweiligen Profilteils die Kontaktflächen (35, 35', 37, 37') der ersten longitudinalen Greifstruktur (25, 25', 27, 27') länger ausgebildet sind als die Kontaktflächen (31, 31', 33, 33') der zweiten longitudinalen Greifstruktur (21, 21', 23, 23'), vorzugsweise um wenigstens 30%, weiter bevorzugt um wenigstens 50% der Länge der zweiten Kontaktflächen (31, 31', 33, 33') länger.

5. Liniensystem nach einem der vorangehenden Ansprüche, **dadurch gekennzeichnet, dass** die erste longitudinale Greifstruktur (25, 25', 27, 27') die longitudinale Leistenstruktur (61, 61') von der longitudinalen Bodenstützstruktur (63, 63') beabstandet, so dass in zusammengesetztem Zustand ein Hohlraum (17, 17', 19, 19') zwischen der longitudinalen Leistenstruktur (61, 61') und der longitudinalen Bodenstützstruktur (63, 63') besteht.

6. Liniensystem nach einem der vorangehenden Ansprüche, **dadurch gekennzeichnet, dass** in zusammengesetztem Zustand das mindestens eine zweite Profilteil (15, 15') auf der ersten Greifstruktur des mindestens einen ersten Profilteils (13, 13') aufliegt bzw. von dieser getragen wird.

7. Liniensystem nach einem der vorangehenden Ansprüche, **dadurch gekennzeichnet, dass** die erste longitudinale Greifstruktur (21, 21', 23, 23') bzw. die darauf ausgebildeten Kontaktflächen (31, 31', 33, 33') und die zweite longitudinale Greifstruktur (25, 25', 27, 27') bzw. die darauf ausgebildeten Kontaktflächen (35, 35', 37, 37') Oberflächenstrukturen aufweisen, aufgrund derer die beiden Profilteile (13, 13', 15, 15') miteinander verrastbar und/oder verklemmbar sind.

8. Liniensystem nach einem der vorangehenden Ansprüche, **dadurch gekennzeichnet, dass** die Profilteile verbindbar sind, indem das mindestens eine zweite Profilteil (15, 15') auf das mindestens eine erste Profilteil (13, 13') aufsetzbar ist und die Profilteile unter Druck miteinander verklemmbar und/oder verrastbar sind.

9. Liniensystem nach einem der vorangehenden Ansprüche, **dadurch gekennzeichnet, dass** die erste longitudinale Greifstruktur (25, 25', 27, 27') und die zweite longitudinale Greifstruktur (21, 21', 23, 23') derart zusammenwirken, dass beim Zusammenfügen des mindestens einen ersten Profilteils (13, 13') und des mindestens eines zweiten Profilteils (15, 15') ein Hohlprofil mit wenigstens einem longitudinalen Hohlraum (17, 17', 19, 19') entsteht bzw. ein Hohlprofil mit wenigstens einem longitudinalen Hohlraum (17, 17', 19, 19') in zusammengesetztem Zustand vorliegt.

10. Liniensystem nach einem der vorangehenden Ansprüche, **dadurch gekennzeichnet, dass** das erste Profilteil (13, 13') bzw. die longitudinale Bodenstützstruktur (63, 63') mit Standfuss (65, 65', 67, 67') ausgeführt ist, vorzugsweise dadurch dass die longitudinale Bodenstützstruktur (63, 63) Standfüsse (65, 67) aufweist, welche z.B. als longitudinale Seitenstrukturen der longitudinalen Bodenstützstruktur (63, 63') ausgeführt sind.

11. Liniensystem nach einem der vorangehenden Ansprüche, **dadurch gekennzeichnet, dass** zumindest das mindestens eine erste Profilteil (13, 13') und/oder das mindestens eine zweite Profilteil (15, 15') aus Kunststoff und/oder Aluminium gefertigt ist, wobei Profilteile aus Kunststoff besonders bevorzugt sind.

12. Liniensystem nach einem der vorangehenden Ansprüche, **dadurch gekennzeichnet, dass** die longitudinale Leistenstruktur (61, 61') des mindestens einen zweiten Profilteils (15, 15') eine Oberseite (68, 68') und eine Unterseite (69, 69') aufweist, wobei die Oberseite (68, 68') als Markierungslinie ausgeführt ist, z.B. indem die Profiloberseite eine gerippte, insbesondere längsgerippte Oberfläche aufweist.

13. Liniensystem nach einem der vorangehenden Ansprüche, **dadurch gekennzeichnet, dass**
- die erste longitudinale Greifstruktur (25, 25', 27, 27') in Form von zwei longitudinalen Schenkeln ausgeführt ist,
- die zweite longitudinale Greifstruktur (21, 21', 23, 23') in Form von zwei longitudinalen Schenkeln ausgeführt ist und
- die jeweils zwei longitudinalen Schenkel der beiden Profilteile (13, 13', 15, 15') derart aufeinander abgestimmt sind, dass das zweite Profilteil (15) auf das erste Profilteil (13, 13') aufsteckbar und/oder aufklemmbar ist, indem die zwei Schenkel des einen Profilteils in die Schenkel des anderen Profilteils eingreifen können.

14. Liniensystem nach dem vorangehenden Anspruch 13, **dadurch gekennzeichnet, dass** die longitudinalen Schenkel der zweiten longitudinale Greifstruktur (21, 21', 23, 23') derart voneinander beabstandet sind, dass die zweite longitudinale Greifstruktur (21, 21', 23, 23') die erste longitudinalen Greifstruktur (25, 25', 27, 27') bzw. die Enden der Schenkel der ersten longitudinalen Greifstruktur (25, 25', 27, 27') schenkelaussenseitig greifen bzw. klammern kann.

15. Liniensystem nach einem der vorangehenden Ansprüche 13 oder 14, **dadurch gekennzeichnet, dass** die longitudinale Bodenstützstruktur (63, 63') die zumindest zwei longitudinalen Schenkel der ersten longitudinale Greifstruktur (25, 25', 27, 27') in einer voneinander beabstandeten parallelen Anordnung (fest) miteinander verbindet.

## Claims

1. A line system suitable for marking lines for artificial turf playing fields and sand-filled artificial turf playing fields, comprising at least one first profile part (13, 13', 13") and at least one second profile part (15, 15', 15"), which can be connected to one another lengthwise by attaching the at least one second profile part on top of the at least one first profile part such that the at least one first profile part (13, 13', 13") serves as a ground-side support bracket for the at least one second profile part (15, 15', 15"),
wherein the first profile part (13, 13') has a longitudinal ground support structure (63, 63'), from which a first longitudinal gripping structure (25, 25', 27, 27') protrudes,
wherein the second profile part (15, 15') has a longitudinal strip structure (61, 61'), from which a second longitudinal gripping structure (21, 21', 23, 23') protrudes,
wherein the designs of the first longitudinal gripping structure (25, 25', 27, 27') and the second longitudinal gripping structure (21, 21', 23, 23') are adapted to one another in such a way that the second profile part (15, 15') can be attached and/or clamped on top of the first profile part (13, 13') in that the longitudinal gripping structure of one profile part engages into the longitudinal gripping structure of the other profile part,
wherein the first longitudinal gripping structure (25, 25', 27, 27') protrudes in a cross-sectional view of the profile parts beyond the longitudinal ground support structure (63, 63') in such a way that, in the assembled state of the profile parts, the first longitudinal gripping structure (25, 25', 27, 27') of the first profile part (13, 13') carries the longitudinal strip structure (61, 61') and therefore the second profile part (15, 15') above the ground support structure (63, 63') and at a distance from the ground support structure (63, 63'),
and wherein the profile parts (13, 13', 15, 15') are in a cross-sectional view designed in such a way that the gripping structure (25, 25', 27, 27') has in a cross-sectional view of the first profile part (13, 13') a greater length than the gripping structure (21, 21', 23, 23') in a cross-sectional view of the second profile part (15, 15'),
**characterized in that**, in the assembled state, the second profile part (15, 15') is seated on ends (73, 73', 77, 77') of the gripping structure (25, 25', 27, 27') of the first profile part (13, 13') without ends (83, 83', 87, 87') of the gripping structure (21, 21', 23, 23') of the second profile part (15, 15') abutting on the first profile part (13, 13').

2. The line system according to one of the preceding claims, **characterized in that** the second longitudinal gripping structure (21, 21', 23, 23') is in a cross-sectional view of the respective profile part (13, 15) designed shorter than the first longitudinal gripping structure (25, 25', 27, 27').

3. The line system according to one of the preceding claims, **characterized in that** the second longitudinal gripping structure (21, 21', 23, 23') is in a cross-sectional view of the respective profile part (13, 15) designed wider than the first longitudinal gripping structure (25, 25', 27, 27') such that the second longitudinal gripping structure (21, 21', 23, 23') can respectively encompass or clasp the first longitudinal gripping structure (25, 25', 27, 27') during the assembly.

4. The line system according to one of the preceding claims, **characterized in that** the first longitudinal gripping structure (25, 25', 27, 27') has contact surfaces (35, 35', 37, 37') and the second longitudinal gripping structure (21, 21', 23, 23') has contact surfaces (31, 31', 33, 33') for mutually snapping and/or clamping together the at least one first profile part and the at least one second profile part, wherein the contact surfaces (35, 35', 37, 37') of the first longitudinal gripping structure (25, 25', 27, 27') are in a cross-sectional view of the respective profile part designed longer than the contact surfaces (31, 31', 33, 33') of the second longitudinal gripping structure (21, 21', 23, 23'), preferably longer by at least 30%, particularly longer by at least 50%, of the length of the second contact surfaces (31, 31', 33, 33').

5. The line system according to one of the preceding claims, **characterized in that** the first longitudinal gripping structure (25, 25', 27, 27') spaces the longitudinal strip structure (61, 61') apart from the longitudinal ground support structure (63, 63') such that a cavity (17, 17', 19, 19') is formed between the longitudinal strip structure (61, 61') and the longitudinal ground support structure (63, 63') in the assembled state.

6. The line system according to one of the preceding claims, **characterized in that** the at least one second profile part (15, 15') respectively rests on or is carried by the first gripping structure of the at least one first profile part (13, 13') in the assembled state.

7. The line system according to one of the preceding claims, **characterized in that** the first longitudinal gripping structure (21, 21', 23, 23') or the contact surfaces (31, 31', 33, 33') formed thereon and the second longitudinal gripping structure (25, 25', 27, 27') or the contact surfaces (35, 35', 37, 37') formed thereon have surface structures, by means of which the two profile parts (13, 13', 15, 15') can be snapped and/or clamped together.

8. The line system according to one of the preceding claims, **characterized in that** the profile parts can be connected **in that** the at least one second profile part (15, 15') can be attached on top of the at least one first profile part (13, 13') and the profile parts can be clamped and/or snapped together under pressure.

9. The line system according to one of the preceding claims, **characterized in that** the first longitudinal gripping structure (25, 25', 27, 27') and the second longitudinal gripping structure (21, 21', 23, 23') interact in such a way that, during the assembly of the at least one first profile part (13, 13') and the at least one second profile part (15, 15'), a hollow profile with at least one longitudinal cavity (17, 17', 19, 19') is formed or a hollow profile with at least one longitudinal cavity (17, 17', 19, 19') is present in the assembled state.

10. The line system according to one of the preceding claims, **characterized in that** the first profile part (13, 13') or the longitudinal ground support structure (63, 63') is designed with a pedestal (65, 65', 67, 67'), preferably due to the fact that the longitudinal ground support structure (63, 63) has pedestals (65, 67) that are designed, for example, in the form of longitudinal side structures of the longitudinal ground support structure (63, 63').

11. The line system according to one of the preceding claims, **characterized in that** at least the at least one first profile part (13, 13') and/or the at least one second profile part (15, 15') are made of plastic and/or aluminum, wherein profile parts of plastic are particularly preferred.

12. The line system according to one of the preceding claims, **characterized in that** the longitudinal strip structure (61, 61') of the at least one second profile part (15, 15') has an upper side (68, 68') and an underside (69, 69'), wherein the upper side (68, 68') is designed in the form of a marking line, for example, **in that** the upper profile side has a ribbed surface, particularly a longitudinally ribbed surface.

13. The line system according to one of the preceding claims, **characterized in that**
- the first longitudinal gripping structure (25, 25', 27, 27') is designed in the form of two longitudinal limbs,
- the second longitudinal gripping structure (21, 21', 23, 23') is designed in the form of two longitudinal limbs, and
- the two respective longitudinal limbs of the two profile parts (13, 13', 15, 15') are adapted to one another in such a way that the first profile part (15) can be attached and/or clamped on top of the first profile part (13, 13') **in that** the two limbs of one profile part can engage into the limbs of the other profile part.

14. The line system according to preceding claim 13, **characterized in that** the longitudinal limbs of the second longitudinal gripping structure (21, 21', 23, 23') are spaced apart from one another in such a way that the second longitudinal gripping structure (21, 21', 23, 23') can respectively grip or clamp the first longitudinal gripping structure (25, 25', 27, 27') or the ends of the limbs of the first longitudinal gripping structure (25, 25', 27, 27') on the outer side of the limbs.

15. The line system according to one of preceding claims 13 or 14, **characterized in that** the longitudinal ground support structure (63, 63') (firmly) connects the at least two longitudinal limbs of the first longitudinal gripping structure (25, 25', 27, 27') to one another in a spaced-apart parallel arrangement.

## Revendications

1. Système de lignes, adapté pour des lignes de marquage d'emplacements de gazon artificiel et d'emplacements de gazon artificiel remplis de sable, comprenant au moins une première pièce profilée (13, 13', 13'') et au moins une deuxième pièce profilée (15, 15', 15''), lesquelles sont susceptibles d'être reliées l'une avec l'autre sur leur côté longitudinal, en ce que l'on place l'au moins une deuxième pièce profilée sur l'au moins une première pièce profilée, l'au moins une première pièce profilée (13, 13', 13") servant de fixation de support côté fond inférieur pour l'au moins une deuxième pièce profilée (15, 15', 15"),
la première pièce profilée (13, 13') comportant une structure de support (63, 63') longitudinale de fond inférieur, à partir de laquelle saillit une première structure de préhension (25, 25', 27, 27') longitudinale,
la deuxième pièce profilée (15, 15') comportant une structure de baguettes (61, 61') longitudinale, à partir de laquelle saillit une deuxième structure de préhension (21, 21', 23, 23') longitudinale,
les conceptions de la première structure de préhension (25, 25', 27, 27') longitudinale et de la deuxième structure de préhension (21, 21', 23, 23') longitudinale étant accordées l'une par rapport à l'autre de telle sorte, que la deuxième pièce profilée (15, 15') soit emboîtable et / ou enserrable sur la première pièce profilée (13, 13'), en ce que la structure de préhension longitudinale de l'une pièce profilée s'engage dans la structure de préhension longitudinale de la deuxième pièce profilée,
vue en section transversale des pièces profilées, la première structure de préhension (25, 25', 27, 27') longitudinale saillant au-delà de la structure de support (63, 63') longitudinale de fond inférieur de telle sorte, que, lorsque les pièces profilées sont assemblées, la première structure de préhension (25, 25', 27, 27') longitudinale de la première pièce profilée (13, 13') porte la structure de baguettes (61, 61') longitudinale et ainsi la deuxième pièce profilée (15, 15') par l'intermédiaire de la structure de support (63, 63') de fond inférieur et à un écart de la structure de support (63, 63') de fond inférieur,
considérées en vue en section transversale, les pièces profilées (13, 13', 15, 15') étant conçues de telle sorte que considérée en section transversale de la première pièce profilée (13, 13'), la structure de préhension (25, 25', 27, 27') présente une longueur supérieure à celle de la structure de préhension (21, 21', 23, 23') considérée en section transversale de la deuxième pièce profilée (15, 15'),
**caractérisé en ce qu'**en position assemblée, la deuxième pièce profilée (15, 15') repose sur des extrémités (73, 73', 77, 77') de la structure de préhension (25, 25', 27, 27') de la première pièce profilée (13, 13'), sans que les extrémités (83, 83', 87, 87') de la structure de préhension (21, 21', 23, 23') de la deuxième pièce profilée (15, 15') ne butent sur la première pièce profilée (13, 13').

2. Système de lignes selon l'une quelconque des revendications précédentes, **caractérisé en ce que** considérée en section transversale de la pièce profilée (13, 15) respective, la deuxième structure de préhension (21, 21', 23, 23') longitudinale est conçue en étant plus courte que la première structure de préhension (25, 25', 27, 27') longitudinale.

3. Système de lignes selon l'une quelconque des revendications précédentes, **caractérisé en ce que** considérée en section transversale de la pièce profilée (13, 15) respective, la deuxième structure de préhension (21, 21', 23, 23') longitudinale est conçue en étant plus large que la première structure de préhension (25, 25', 27, 27') longitudinale, de sorte que lors de leur rapprochement, la deuxième structure de préhension (21, 21', 23, 23') puisse entourer ou enserrer la première structure de préhension (25, 25', 27, 27') longitudinale.

4. Système de lignes selon l'une quelconque des revendications précédentes, **caractérisé en ce que** la première structure de préhension (25, 25', 27, 27') longitudinale comporte des surfaces de contact (35, 35', 37, 37') et la deuxième structure de préhension (21, 21', 23, 23') longitudinale comporte des surfaces de contact (31, 31, 33, 33'), pour l'enclenchement et / ou l'enserrage réciproque de l'au moins une première pièce profilée avec l'au moins une deuxième pièce profilée, considérée dans la section transversale de la pièce profilée respective, les surfaces de contact (35, 35', 37, 37') de la première structure de préhension (25, 25', 27, 27') longitudinale étant conçues en étant plus longues que les surfaces de contact (31, 31, 33, 33') de la deuxième structure de préhension (21, 21', 23, 23') longitudinale, de préférence plus longues d'au moins 30 %, de manière plus préférentielle d'au moins 50 % de la longueur des deuxièmes surfaces de contact (31, 31, 33, 33').

5. Système de lignes selon l'une quelconque des revendications précédentes, **caractérisé en ce que** la première structure de préhension (25, 25', 27, 27') longitudinale écarte la structure de baguettes (61, 61') longitudinale de la structure de support (63, 63') longitudinale de fond inférieur, de sorte que dans la position assemblée, une cavité (17, 17', 19, 19') subsiste entre la structure de baguettes (61, 61') longitudinale et la structure de support (63, 63') longitudinale de fond inférieur.

6. Système de lignes selon l'une quelconque des revendications précédentes, **caractérisé en ce que**, dans la position assemblée, l'au moins une deuxième pièce profilée (15, 15') repose sur la première structure de préhension de l'au moins une première pièce profilée (13, 13') ou est portée par celle-ci.

7. Système de lignes selon l'une quelconque des revendications précédentes, **caractérisé en ce que** la première structure de préhension (25, 25', 27, 27') longitudinale ou les surfaces de contact (31, 31', 33, 33') conçues sur celle-ci et la deuxième structure de préhension (21, 21', 23, 23') longitudinale ou les surfaces de contact (35, 35', 37, 37') conçues sur celle-ci comportent des structures superficielles sur la base desquelles les deux pièces profilées (13, 13', 15, 15') sont réciproquement enclenchables et / ou enserrables.

8. Système de lignes selon l'une quelconque des revendications précédentes, **caractérisé en ce que** les pièces profilées sont susceptibles d'être reliées **en ce que** l'au moins une deuxième pièce profilée (15, 15') puisse être posée sur l'au moins une première pièce profilée (13, 13') et que les pièces profilées soient réciproquement enserrables et / ou enclenchables.

9. Système de lignes selon l'une quelconque des revendications précédentes, **caractérisé en ce que** la première structure de préhension (25, 25', 27, 27') longitudinale et la deuxième structure de préhension (21, 21', 23, 23') longitudinale coopèrent réciproquement, de telle sorte que lors de l'assemblage de l'au moins une première pièce profilée (13, 13') et de l'au moins une deuxième pièce profilée (15, 15') soit constitué un profilé creux, doté d'au moins une cavité longitudinale (17, 17', 19, 19') ou que dans la position assemblée, soit présent au moins un profilé creux, doté d'au moins une cavité longitudinale (17, 17', 19, 19').

10. Système de lignes selon l'une quelconque des revendications précédentes, **caractérisé en ce que** la première pièce profilée (13, 13') ou la structure de support (63, 63') longitudinale de fond inférieur sont conçues avec un pied (65, 65', 67, 67'), de préférence **en ce que** la structure de support (63, 63') longitudinale de fond inférieur comporte des pieds (65, 67), lesquels sont conçus par exemple sous la forme de structures latérales longitudinales de la structure de support (63, 63') longitudinale de fond inférieur.

11. Système de lignes selon l'une quelconque des revendications précédentes, **caractérisé en ce qu'**au moins l'au moins une première pièce profilée (13, 13') et / ou l'au moins une deuxième pièce profilée (15, 15') est fabriquée en une matière plastique et / ou en aluminium, des pièces profilées en matière plastique étant particulièrement préférentielles.

12. Système de lignes selon l'une quelconque des revendications précédentes, **caractérisé en ce que** la structure de baguettes (61, 61') longitudinale de l'au moins une deuxième pièce profilée (15, 15') comporte une face supérieure (68, 68') et une face inférieure (69, 69'), la face supérieure (68, 68') étant conçue sous la forme d'une ligne de marquage, par exemple **en ce que** la face supérieure de profilé comporte une surface nervurée, notamment nervurée en longueur.

13. Système de lignes selon l'une quelconque des revendications précédentes, **caractérisé en ce que**
- la première structure de préhension (25, 25', 27, 27') longitudinale est conçue sous la forme de deux branches longitudinales,
- la deuxième structure de préhension (21, 21', 23, 23') longitudinale est conçue sous la forme de deux branches longitudinales,
- les deux branches longitudinales respectives des deux pièces profilées (13, 13', 15, 15') sont accordées l'une par rapport à l'autre, de telle sorte que la deuxième pièce profilée (15) soit emboîtable et / ou enserrable, sur la première pièce profilée (13, 13'), **en ce que** les deux branches de l'une pièce profilée peuvent s'engager dans les branches de l'autre pièce profilée.

14. Système de lignes selon la revendication 13 précédente, **caractérisé en ce que** les branches longitudinales de la deuxième structure de préhension (21, 21', 23, 23') longitudinale sont écartées l'une de l'autre de telle sorte, que la deuxième structure de préhension (21, 21', 23, 23') longitudinale puisse prendre ou enserrer sur la face extérieure des branches la première structure de préhension (25, 25', 27, 27') longitudinale ou les extrémités des branches de la première structure de préhension (25, 25', 27, 27') longitudinale.

15. Système de lignes selon l'une quelconque des revendications 13 ou 14 précédentes, **caractérisé en ce que** la structure de support (63, 63') longitudinale de fond inférieur relie (de manière fixe) l'une avec l'autre les au moins deux branches longitudinales de la première structure de préhension (25, 25', 27, 27') longitudinale, dans une disposition parallèle réciproquement écartée.
